# EUROPÄISCHE PATENTANMELDUNG

(11) **EP 0 117 979 A1**
(43) Veröffentlichungstag der Anmeldung: **12.09.1984**
(21) Anmeldenummer: 84100416.1
(22) Anmeldetag: 17.01.1984
(51) Int. Cl.: D06B 19/00

(54) **Verfahren und Vorrichtung zum Auftragen von Flotte in verschäumter Form auf faseriges Material aufweisende Ware**

(30) Priorität: 19.01.1983 DE 3301605
(71) Anmelder: Ramisch Kleinewefers GmbH, D-47803 Krefeld (DE)
(72) Erfinder: Mitter, Mathias, D-4815 Schloss Holte (DE)
(74) Vertreter: Goddar, Heinz J., Dr.

(57) **Zusammenfassung**

Bei dem erfindungsgemäßen Verfahren soll eine Vorbehandlung durch einen farbstofffreien Schaumauftrag (9)' erfolgen, ehe der Schaumauftrag mit Farbstoff direkt, vorzugsweise aber über ein Sieb (10) oder eine Schablone für Färbung oder Druck vorgenommen wird. Durch diesen farbstofffreien Schaumauftrag als Vorbehandlung durch ein Sieb oder eine Schablone hindurch ist es möglich, mit einem relativ geringen Flottenanteil die Ware (1) aufnahmefähiger zu machen für den Auftrag verschäumter Farbflotten und dieser damit den Weg in die Ware vorzubereiten. Die Vorrichtung besteht aus zwei in Durchlaufrichtung der Ware gesehen hintereinander angeordneten Auftragswerken, wovon mindestens das die Vorbehandlung durchführende Auftragswerk mit einem Sieb oder einer Schablone versehen ist. Zwischen den beiden Auftragswerken der Vorbehandlung und Druck bzw. Färbung kann die Warenbahn eine Saugeinrichtung (22) überlaufen bzw. kann die vorbehandelte Ware nach der Vorbehandlung eine Hitzebehandlung im Dämpfer 21 durchlaufen.

## Beschreibung

Die Erfindung betrifft ein Verfahren und eine Vorrichtung zum Auftragen von Flotte in verschäumter Form auf faseriges Material aufweisende Ware gemäß dem Oberbegriff des Anspruches 1.

Ein Verfahren und eine Vorrichtung der eingangs genannten Art sind an sich bekannt, und zwar durch die DE-OS 31 09 373 des Anmelders.

Bei diesem eingangs genannten bekannten Verfahren wird durch einen Vorauftrag ein gleicher oder artverwandter Bestandteil der im später aufzutragenden Schaum enthaltenen Flotte auf die Ware aufgebracht, wobei der Vorauftrag dafür vorgesehen ist, dem nachfolgenden mit Farbstoff versehenen Schaumauftrag den Weg in die Ware bzw. in die Faser, also in das Material hinein zu erleichtern.

Beim Auftrag von Flotten beliebiger Art können sich aber je nach zu bedruckenden oder zu färbenden Material Schwierigkeiten ergeben, einerseits dadurch, daß nur ein minimaler Auftrag von Flotte gewünscht wird und sich die Verteilung derselben, beispielsweise über 5m Arbeitsbreite, als außerordentlich problematisch erweist. Insbesondere, wenn man geringe Mengen als Vorauftrag auf die Ware bringen will, ist es so gut wie unmöglich, diese geringen Mengen gleichmäßig über große Arbeitsbreiten zu verteilen und noch dazu gleichmäßig auf die Ware aufzubringen. Andererseits ist es aber nicht gewünscht, daß die Ware durch den Vorauftrag zu feucht wird, weil bei dem nachfolgenden Schaumauftrag die in der Ware bereits vorhandene Flotte des Vorauftrages negativ wirkt, dadurch, daß eine relativ schnelle Zerstörung des in der Nachfolgestation aufgebrachten Schaumes hervorgerufen werden könnte.

Es sind somit zwei unterschiedliche Kriterien vorhanden.
1. sollte der Vorauftrag so gleichmäßig wie möglich auch über große Arbeitsbreiten hinweg erfolgen und
2. sollte der Vorauftrag die Ware nur befeuchten, aber nicht durchnässen.

Es kann, verursacht durch eines der beiden Kriterien oder durch beide Kriterien, zu Schwierigkeiten in einem nachfolgenden Schaumauftrag kommen.

Bei dem vorbekannten Verfahren erfolgt die Vorbehandlung durch Benetzung oder Tränkung bzw. Durchtränkung der Ware, wobei die Benetzung der Ware oder Tränkung bzw. Durchtränkung durch Waschen Foulardieren, Tauchen oder Besprühen erfolgen kann. Sämtliche aufgeführten Verfahren sind aber ungeeignet, die Ware derart vorzubehandeln, daß sie in die nachfolgende Druck- und Färbestation mit einem geringen Restfeuchtewert einläuft. Außerdem sind die eingangs erwähnten Kriterien nicht erfüllt, die erfüllt sein sollten. Wird die Ware getränkt, so ist sie zu naß, genauso wie bei einer Durchtränkung durch Waschen der Ware.

Beim Foulardieren läuft die Ware durch ein dem Tränkbad nachgeschaltetes Walzenpaar, wobei die Ware abgequetscht wird und demzufolge weniger Flotte mitnimmt, jedoch besteht eine Schwierigkeit dabei darin, daß keine Gleichmäßigkeit über die Gesamtarbeitsbreite erzielt werden kann. Schon geringfügige Verbiegungen der Walzen führen dazu, daß Kanten- und Mittengleichheit nicht gewährleistet ist. Auch das Eintauchen der Ware, beispielsweise dadurch, daß man die Ware durch einen Jigger führt, bringt nicht das gewünschte Ergebnis und das Besprühen der Ware kann ebenfalls nicht zur Gleichmäßigkeit führen, da die Sprühdüsen mit ihren Sprühkegeln Überschneidungsflächen haben. Selbst wenn man die Sprühdüsen hin und her führen sollte, kann keine gleichmäßige Besprühung der Ware mit der Vorbehandlungsflotte gewährleistet werden.

In der genannten DE-OS ist zur Problemlösung vorgeschlagen, um einen einstellbaren Restfeuchtewert zu bekommen, die auf- oder eingebrachte Flotte nach der Vorbehandlung durch Ab- oder Durchsaugen der Ware auf diesen Restfeuchtewert zu bringen. Dies ist insbesondere bei kontinuierlich laufenden Warenbahnen deswegen schwierig, weil eine völlig durchnäßte und durchtränkte Warenbahn ungeheuer schwer gleichmäßig abgesaugt werden kann und auf jeden Fall nicht ein geringer Restfeuchtewert erreichbar ist.

Weiterhin ist vorgeschlagen worden, den Restfeuchtewert durch Abquetschen oder Abrakeln zu erhalten. Beides ist mit mechanischer Beanspruchung der Warenbahn verbunden, was nachteilig ist und zu den Verformungen und Verwerfungen, die schon allein durch die Tränkung hervorgerufen wird, kommt dann noch die mechanische Beanspruchung hinzu, so daß beispielsweise bei Webware die Fadenkreuze von Schuß und Kette nicht mehr exakt liegen. Außerdem ist vorgeschlagen, den Restfeuchtewert durch Abblasen zu erzielen. Beim Abblasen besteht aber wiederum der Nachteil, daß keine Gleichmäßigkeit über eine große Arbeitsbreite erzielbar ist.

Der vorliegenden Erfindung liegt demzufolge die Aufgabe zugrunde, das Verfahren der eingangs genannten Art so zu verbessern, daß die Warenbahn bzw. die Ware inform von Einzelstücken der nachfolgenden Schaumauftragsstation für Färbung oder Druck derart zugeführt wird, daß der nachfolgende Auftrag der verschäumten Flotte für Färbung oder Druck unter optimalen Bedingungen erfolgt, weil einerseits eine gleichmäßige Verteilung der während der Vorbehandlung auf die Ware aufgetragenen Stoffe gewährleistet ist und dabei noch die Restfeuchtigkeit, die auf der Ware verbleibt, in untersten Grenzen gehalten werden soll.

Der Erfindung liegt ferner die Aufgabe zugrunde, eine Vorrichtung zur Durchführung des erfindungsgemäßen Verfahrens zu schaffen, bei der mit einfachen Mitteln die Vorbehandlung der Ware durchführbar ist.

Die Aufgabe wird durch die im Kennzeichen des Anspruches 1 bzw. im Kennzeichen des Anspruches 9 aufgeführten Merkmale gelöst.

Es ist nunmehr eine gleichmäßigere Verteilung des während der Vorbehandlung auf die Ware aufgebrachten Mediums gewährleistet, auch wenn mit einem minimalen Flottenauftrag gearbeitet werden soll, da das Aufbringen der Flotte in verschäumtem Zustand aufgrund des vorhandenen Volumens wesentlich gleichmäßiger und mit geringerer Restfeuchte auf der Ware möglich ist als in anderen Zustandsarten.

In vorteilhafter Weise erfolgt daher der Auftrag in den Mengen von 10 bis 100 % des Warengewichts auf die Ware, wodurch die Aufnahmebedingungen für die mit Farbstoff versetzte Flotte in der nachfolgenden Schaumauftragsstation noch zusätzlich günstig beeinflußt werden.

Zur Lösung der gestellten Aufgabe bezüglich der Vorrichtung ist erfindungsgemäß vorgesehen, daß zwei in Durchlaufrichtung der Ware gesehen, hintereinander angeordnete Auftragswerke für die Flotte vorgesehen sind, wobei das vordere Auftragswerk zum Auftragen des farbstofffreien Schaumes und das hintere Auftragswerk für den mit Farbstoff versetzten Schaum ausgelegt ist. Bei einer derartigen Gestaltung ist das erfindungsgemäße Verfahren ohne besondere Maßnahme durchführbar, da an sich bekannte Auftragswerke einsetzbar sind, wie sie für Siebdruck vorbekannt sind. Dadurch ist es sogar möglich, das erfindungsgemäße Verfahren mit bereits vorhandenen Vorrichtungen durchzuführen.

Dem in Durchlaufrichtung der Ware gesehen vorderen Auftragswerk zum Auftragen des farbstofffreien Schaumes können ein oder mehrere Auftragswerke zum Auftragen von Farbstoff enthaltenen Schaum nachgeschaltet werden. Die Anzahl ist abhängig von der Anzahl der zu druckenden Farben.

Weiterhin ist das erfindungsgemäße Verfahren sowohl für ein kontinuierliches als auch für ein intermittierendes Auftragsverfahren einsetzbar. Der Auftrag des farbstofffreien Schaumes erfolgt dann ebenfalls intermittierend oder kontinuierlich. Zum Auftragen des farbstofffreien Schaumes kann ein Auftragswerk in der bekannten Bauweise Verwendung finden. Beispielsweise kann dieses Auftragswerk die verschäumte Flotte in einem geschlossenen Auftragssystem mit zur Ware gerichteten Austritten unter Druck setzen mit gleichmäßigem Druck durch das Sieb oder die Schablone hindurchpressen.

Ferner besteht die Möglichkeit, die vorbehandelte Ware nach der Vorbehandlung eine Hitzebehandlung durchlaufen zu lassen, wonach der Schaumauftrag für Färbung oder Druck erfolgt. Diese Hitzebehandlung erfolgt vorzugsweise durch Sattdampf, wobei der Sattdampf ein hervorragendes Energietransportmittel darstellt.

Ferner besteht ein Gedanke hinsichtlich der Zubringung der Ware in optimalem Zustand darin, daß die vorbehandelte Ware nach der erfindungsgemäßen Vorbehandlung eine Saugeinrichtung überläuft, wonach der Schaumauftrag für Druck oder Färbung erfolgt. Auch beides ist möglich, nämlich, daß die Ware, vorzugsweise die Warenbahn erst die Saugeinrichtung überläuft und anschließend in die Hitzebehandlung einläuft bzw. auch umgekehrt.

Wenn es auch vorteilhaft ist, daß das Auftragswerk ähnlich einer Schlitzrakel arbeitet, indem es mit zur Ware gerichteten Austritten versehen ist, vorzugsweise einem Auftragsschlitz, so besteht doch die Möglichkeit, auch Rollrakeln od.dgl. zu verwenden.

Ferner können Waren unterschiedlicher Art behandelt werden, vorzugsweise kommen jedoch Textilien aller Art infrage, wie z.B. Teppiche, Florware, Samte, Vliese, Filze. Als Einzelstücke sind Vliese, Pullover, Pulloverteile, T-Shirts, Kleidungsstückteile od.dgl. denkbar, insbesondere wenn sie in entsprechende Formen auf dem Transportband eingelegt werden, das die Ware von der Vorbehandlungsstation zur nachfolgenden Druck- oder Färbestation führt.

Generell ist die Anwendung bei allen Feuchtigkeit aufnehmenden Waren möglich, u.a. auch bei Papier und papier- ähnlichen Werkstoffen. Auch diese enthalten faseriges Material. Darüber hinaus ist nicht nur die Vorbehandlung von flächigen Waren möglich, sondern auch von beispielsweise Fasern, Fasersträngen u.dgl. Der Begriff "Warenbahnen" schließt Fadenbahnen, Faserstrangbahnen u.dgl. nicht aus.

Je nach dem zu erzielenden Ergebnis oder je nach dem vorzunehmenden Arbeitsschritt wird der aufgetragene farblose Schaum durch ein Sieb oder durch eine Schablone hindurchgepreßt, wobei der Schaum zerstört wird und die dabei entstehende Flotte der Ware exakt zugeteilt wird.

Weitere Kennzeichen und Merkmale von vorteilhaften Ausgestaltungen der vorliegenden Erfindung sind Gegenstand von weiteren Unteransprüchen und ergeben sich aus der nachfolgenden Beschreibung von bevorzugten Ausführungsbeispielen. Es zeigen:
Fig. 1 ein Ausführungsbeispiel einer erfindungsgemäßen Vorrichtung in Seitenansicht, stark schematisiert,
Fig. 2 ein weiteres Ausführungsbeispiel einer erfindungsgemäßen Vorrichtung, ebenfalls in Seitenansicht, ebenfalls stark schematisiert.

Bei dem in der Fig. 1 dargestellten, bevorzugten Ausführungsbeispiel wird eine Warenbahn 1 von einer Vorratsrolle 2 durch eine nicht genauer dargestellte Walze 3 abgezogen. Die Walze 3 wird von einem Antrieb 4 über zwei miteinander getriebetechnisch verbundenen Kegelradgetrieben 5 und 6 angetrieben.

Unmittelbar hinter der Vorratsrolle 2 ist eine in der gleichen Ebene, wie die Walze 3 liegende Umlenkwalze 7 angeordnet. Um die Walzen 3 und 7 ist eine, ebenfalls nicht näher erläuterte, aber an sich bekannte Druckdecke 8 geführt. Diese läuft endlos um. Oberhalb der vorzugsweise porösen Druckdecke 8 zwischen den Walzen 3 und 7 liegend sind zwei, in Durchlaufrichtung der Warenbahn 1 gesehen, hintereinander angeordnete Auftragswerke 9 und 10 vorgesehen, die über ein Leitungssystem 11, 12 mit je einem Schaumerzeuger 13, 14 verbunden sind. Diese Schaumerzeuger werden auch als Schaumgeneratoren bezeichnet.

Bei den vorliegenden Ausführungsbeispielen der Fig. 1 und 2 sind die Auftragswerke 9, 10 baugleich ausgeführt. In Abweichung dazu ist es jedoch möglich, verschiedenartig gestaltete Auftragswerke einzusetzen. Jedes Auftragswerk 9, 10 besteht im wesentlichen aus einem Sieb 15, 16 und einem Auftragselement 17, 18, die bei beiden Ausführungsbeispielen als Schlitzrakeln dargestellt sind. Die Auftragswerke 9, 10 werden ebenfalls vom Antrieb 4 über getriebetechnisch miteinander verbundene Kegelradgetriebe 19, 20 angetrieben. Im vorliegenden Ausführungsbeispiel ist das, in Durchlaufrichtung gesehen, erste Auftragswerk 9 für die Zuführung von farbstofffreiem Schaum vorgesehen, während das hintere Auftragswerk 10 mit farbstoffversetztem Schaum arbeiten soll für die Durchführung einer Färbung oder beispielsweise eines Druckes.

Siebe oder die Schablonen 15, 16 sind bei beiden Ausführungsbeispielen als Sieb- oder Schablonenzylinder ausgebildet und werden ebenfalls in an sich bekannter Weise angetrieben. Es wird auf jeden Fall der kontinuierliche Betrieb bevorzugt. Es können aber auch Siebschablonenbänder, die über Walzen geführt sind und ebenfalls vorbekannt sind, eingesetzt werden. Der Grundaufbau entspricht an sich bekannten Siebdruckstationen. Werden die Siebzylinder bemustert, was insbesondere für das Auftragswerk 10 infrage kommt, so spricht man von Schablonenzylindern oder Schablonenbändern.

Die vorliegenden Ausführungsbeispiele sind zum Bedrucken bzw. Färben insbesondere von textilen Warenbahnen ausgelegt. Anstelle der Warenbahn 1 können auch Einzelstücke behandelt werden, wie eingangs gesagt. Anstelle der mit einer Schlitzrakel 17 bzw. 18 ausgerüsteten Auftragswerke 9, 10 können andere Rakeln eingesetzt werden, beispielsweise Rollrakeln od.dgl., wesentlich ist, daß für den nachfolgenden Auftrag von Flotte in verschäumter Form auf faseriges Material aufweisende Ware in dem Auftragswerk 10 die Vorbehandlung durch gleiche oder artverwandte Bestandteile erfolgt, und zwar derart, daß im Vorauftrag ebenfalls ein Schaumauftrag erfolgt durch ein Sieb oder durch eine Schablone hindurch. Statt gleicher oder artverwandter Bestandteile können auch artverwandte Bestandteile gleicher Eigenschaften verwendet werden, wie sie im Schaum vorhanden sind, der durch den Schaumgenerator 14 der Druck-und Färbestation 10 Verwendung findet.

In Fig. 2 ist ein Ausführungsbeispiel gezeigt, bei dem, in Durchlaufrichtung der Ware gesehen, hinter dem Auftragswerk 9 unterhalb der Warenbahndurchführungsebene eine Saugeinrichtung 22 vorgesehen ist, die einstellbar ist im Verhältnis zum Auftragswerk 9. Diese ist mit einem Saugschlitz 122 versehen, einer flexiblen Saugleitung 222 und ist an eine Saugpumpe 322 angeschlossen.

Dieser Vorrichtung vorzugsweise nachgeordnet ist eine Vorrichtung zur Hitzebehandlung 21. Diese Vorrichtung zur Hitzebehandlung ist beim dargestellten Ausführungsbeispiel ein Dämpfer. Um die Ware in diesem Dämpfer einwandfrei zu führen, wird sie über Rolle 121 und 221 in den Dämpfer hinein-und aus dem Dämpfer herausgeführt. Im oberen Bereich des Dämpfers liegt eine Umlenkrolle 321. Im Inneren des Dämpfers wird mit Sattdampf gearbeitet. Um diesen erzeugen zu können, werden im Eingangs- und Ausgangsbereich des Dämpfers Behälter 421 angeordnet, die mit Heizungen 521 versehen sind. Die Warenbahn umläuft U-förmig die Umlenkrolle 321 und, nachdem sie die Umlenkrolle 321 verlassen hat, läuft sie in die Druck- und Färbestation ein, und zwar in das Auftragswerk 10.

Statt eines Dämpfers kann auch eine andere Hitzebehandlung vorgesehen werden, jedoch sind andere Hitzebehandlungen außerordentlich problematisch hinsichtlich der Gleichmäßigkeit der Behandlung. Der Dämpfer bietet die Gewähr einer gleichmäßigen Wärmebehandlung über die gesamte Arbeitsbreite.

Wesentlich ist insgesamt die Aufbringung des Mediums für die Vorbehandlung in gleichmäßiger Zuteilung über die gesamte Arbeitsbreite, wobei die Warenbahn in optimalem Zustand vorbehandelt in das Auftragswerk 10 einlaufen soll.

Das Auftragswerk 10 ist ebenfalls als Siebdruckwerk in Verbindung mit einem Schaumgenerator und einem Auftragselement 18 dargestellt und beschrieben, wobei dies ein bevorzugtes Ausführungsbeispiel ist, den Schaumauftrag für Färbung oder Druck zu erzielen. Der nachfolgende Schaumauftrag für Färbung oder Druck sollte ebenfalls genauso exakt gesteuert werden wie der Schaumauftrag für die Vorbehandlung. Denkbar und möglich wäre aber auch eine andere Ausbildung des Auftragswerkes 10, als in den Figuren dargestellt.

Die verschäumte Flotte wird den Auftragswerken 9 und 10 jeweils in einem geschlossenen Auftragssystem unter Druck zugeführt, wobei die Auftragselemente 17, 18 rohrartig ausgebildet sind und über die Leitungen 10, 11 von den Schaumgeneratoren 13, 14 her kommend, den Druckaufbau erhalten. Alle in den Unterlagen offenbarten Merkmale werden, soweit sie einzeln oder in Kombination gegenüber dem Stand der Technik neu sind, als erfindungswesentlich angesehen.

## Patentansprüche

1. Verfahren zum Auftragen von Flotte in verschäumter Form auf faseriges Material aufweisende Ware in Form von Einzelstücken oder Warenbahnen, wobei vor dem Auftragen der verschäumten Flotte auf die Ware in einer Vorbehandlung mindestens ein gleicher oder artverwandter Bestandteil der im aufzutragenden Schaum enthaltenen Flotte auf die Ware aufgebracht wird, dadurch gekennzeichnet , daß die Vorbehandlungsflotte verschäumt und in verschäumtem Zustand mittels eines Auftragswerkes, bestehend aus einem Sie oder einer Schablone und einem im Inneren des Siebes oder der Schablone angeordneten Auftragselement aufgetragen wird, wobei der schaum gleichmäßig verteilt durch das Sieb oder die Schablone hindurchgepreßt wird, wodurch er zerstört und die dabei entstehende Flotte in den Mengen von 10 bis 100 % des Warengewichtes auf die Ware aufgebracht wird.

2. Verfahren nach Anspruch 1, dadurch gekennzeichnet, daß die verschäumte Flotte im Auftragswerk in einem geschlossenen Auftragssystem mit zur Ware gerichteten Austritten unter Druck gesetzt und mit gleichmäßigem Druck durch das Sieb oder die Schablone hindurchgepreßt wird.

3. Verfahren,insbesondere nach Anspruch 1, dadurch gekennzeichnet, daß die vorbehandelte Ware nach der Vorbehandlung eine Hitzebehandlung durchläuft, wonach der Schaumauftrag für Färbung oder Druck erfolgt.

4. Verfahren, insbesondere nach Anspruch 1, dadurch gekennzeichnet, daß die vorbehandelte Ware nach der Vorbehandlung eine Saugeinrichtung überläuft, wonach der Schaumauftrag für Druck oder Färbung erfolgt.

5. Verfahren nach Anspruch 1, 3 und 4, dadurch gekennzeichnet, daß die vorbehandelte Ware nach der Vorbehandlung sowohl eine Saugeinrichtung überläuft als auch eine Hitzebehandlung durchläuft, wonach der Schaumauftrag für Färbung oder Druck erfolgt.

6. Verfahren nach Anspruch 1, dadurch gekennzeichnet, daß der nachgeordnete Arbeitsgang als ein Schaumauftrag mit Farbstoff über ein Sieb oder eine Schablone vorgenommen wird.

7. Verfahren nach Anspruch 1, dadurch gekennzeichnet, daß der Schaumauftrag für die Vorbehandlung im Siebdruckverfahren aufgebracht wird.

8. Verfahren nach Anspruch 1 und 6, dadurch gekennzeichnet, daß der nachgeordnete Arbeitsgang als ein Schaumauftrag mit Farbstoff im Siebdruckverfahren auf die Ware aufgebracht wird.

9. Vorrichtung zur Durchführung des Verfahrens nach Anspruch 1, dadurch gekennzeichnet, daß zwei in Durchlaufrichtung der Ware gesehen, hintereinander angeordnete Auftragswerke (9,10) für die Flotten vorgesehen sind, wobei das vordere Auftragswerk (9) zum Auftragen des farbstoffreien Schaumes und das hintere Auftragswerk (10) für den mit Farbstoff versetzten Schaum ausgelegt ist.

10. Vorrichtung nach Anspruch 9, dadurch gekennzeichnet, daß jedes Auftragswerk (9, 10) eine Schaumzuführungseinrichtung (11, 13_{'} bzw. 12, 14) und zum Auftragen des Schaumes ein Sieb bzw. eine Schablone (15, 16) oder dergleichen aufweist.

11. Vorrichtung nach Anspruch 10, dadurch gekennzeichnet, daß beide in Durchlaufrichtung der Ware gesehen hintereinander angeordnete Auftragswerke (9, 10) mit rotierend umlaufenden Sieb-Schablonen (15, 16) ausgerüstet sind, wobei die in ihnen angeordneten Auftragselemente (17, 18) zum Sieb oder der Schablone hin-gerichtete Austritte (17', 18') aufweisen.

12. Vorrichtung nach Anspruch 11, dadurch gekennzeichnet, daß zwischen den beiden in Durchlaufrichtung der Ware gesehen, hintereinander angeordneten Auftragswerken (9, 10) für die Flotten zur Hitzebehandlung ein Dämpfer (21) vorgesehen ist.

13. Vorrichtung nach Anspruch 12, dadurch gekennzeichnet, daß der Dämpfer (21) zur Erzielung von Sattdampf ausgebildet ist.

14. Vorrichtung nach Anspruch 11, dadurch gekennzeichnet,daß zwischen den beiden in Durchlaufrichtung der Ware gesehen, hintereinander angeordneten Auftragswerken (9, 10) unterhalb der Warenbahndurchführungsebene ein Saugkasten (22) vorgesehen ist.
